# FASCICULE DE BREVET EUROPEEN

(11) **EP 0 899 381 B1**
(45) Date de publication et mention de la délivrance du brevet: **11.06.2003**
(21) Numéro de dépôt: 98420137.6
(22) Date de dépôt: 31.07.1998
(51) Int. Cl.: E01F 9/012

(54) **Ensemble socle et balise routière flexible d'alignement**
Strassenverkehrskomplex aus Bakenständer und Bakenkörper
Complex of base and upright traffic marker

(30) Priorité: 25.08.1997 FR 9710772
(43) Date de publication de la demande: 03.03.1999
(73) Titulaire: Carrie, Marcel, F-69410 Champagne au Mt d'Or (FR)
(72) Inventeur: Carrie, Marcel, F-69410 Champagne au Mt d'Or (FR)
(74) Mandataire: Schmitt, John

(56) Documents cités:
- EP-A- 0 257 226
- EP-A- 0 380 062
- EP-A- 0 387 645
- EP-A- 0 767 276
- WO-A-90/11590
- US-A- 4 645 168
- US-A- 5 197 819
- US-A- 5 484 225

## Description

L'invention concerne un ensemble socle et balise routière flexible d'alignement, un tel ensemble étant destiné à être utilisé dans l'industrie routière le long d'une voie de circulation afin de délimiter l'emprise d'un chantier de travaux publics ou de tout autre obstacle temporaire occupant une voie de circulation qu'il s'agit de neutraliser pour des raisons de sécurité.

Une balise routière d'alignement - appelée balise dans ce qui suit - se présente sous la forme d'une plaque de façon à montrer sur une ou sur ses deux faces une alternance de bandes rouges et blanches inclinées à 45 degrés, délimitées par un cadre vertical normalisé de 1000 x 250 mm dont le côté horizontal inférieur est maintenu à une hauteur de 200 mm au dessus du sol par un pied apte à être encastré dans une cavité d'un socle généralement moulé en matériaux caoutchouteux ou en matière plastique recyclés. Dans ce qui suit ce cadre normalisé est appelé symbole.

La conception de ce pied et de son socle, non normalisés, et de la structure de la balise, ont déjà fait l'objet de plusieurs brevets d'invention car il s'agit pour les ensembles socle/balise de remplir plusieurs conditions difficilement conciliables.

En effet, ces ensembles doivent pouvoir résister à de multiples manipulations faites sans précautions, être installés, déplacés et déposés rapidement sous circulation en fonction du déroulement des travaux, et les balises doivent pouvoir être enlevées facilement de leur socle pour des raisons de transport dans les véhicules, être maintenues en position verticale sur une hauteur totale de 1200 mm malgré les déplacements d'air, et être remplacées sur leur socle si elles sont cassées ou pliées par un véhicule quittant accidentellement sa trajectoire.

De plus, pour des raisons d'économie, les utilisateurs souhaitent d'une part pouvoir réutiliser dans leurs dimensions normalisées les balises accidentées car elles sont souvent revêtues d'un film réflectorisé plus coûteux que le support, et d'autre part éviter si possible le vol de leurs balises installées le long des routes.

Enfin, les socles doivent pouvoir supporter éventuellement une batterie ou des piles électriques pour alimenter une lanterne placée au sommet de la balise, pouvoir être stockés sans perte de place, et présenter une certaine rigidité et un poids raisonnable permettant d'assurer la stabilité de la balise tout en permettant leur manipulation sans demander trop d'efforts aux manutentionnaires.

Dans le domaine de la signalisation routière, le brevet E.P n° 0 257 226 A décrit une borne de délimitation des routes à bords tombés donc rigide pouvant être ancrée dans un socle et y être maintenue et calée par friction et saillie dans le fourreau du socle, mais sa hauteur est réduite et sa forme trapézoïdale non normalisée.

Le brevet EP n° 0 387 645 A décrit une balise en matière plastique rotomoulée donc rigide mais normalisée, à pied cylindrique et rigide de faible diamètre donc fragile en cas de choc, ancré dans son socle par l'intermédiaire d'une gaine cylindrique destinée à éviter la rotation de la balise sur son axe vertical.

Le système socle/balise décrit par le brevet US n° 5 484 225 A permet de récupérer la balise cassée après un impact et de l'installer à nouveau sur son socle, mais en la raccourcissant après chaque accident.

Enfin, des balises métalliques en tôle, renforcées latéralement par un cadre rigide en profilé U en acier soudé sur un pied en acier tubulaire de section rectangulaire donc lourdes et dangereuses à manipuler et en cas d'accident, sont encore utilisées en France.

Dans le domaine publicitaire, le brevet PCT n° WO 90/11590 concerne un support d'affichage constitué par un socle convexe moulé en matière plastique, traversé partiellement par une fente transversale pouvant recevoir une gaine dans laquelle est vissée la base d'un panneau métallique en tôle mince flexible. Mais ce concept ne peut pas s'accommoder des conditions d'utilisation dans le domaine de la signalisation routière en raison notamment de sa fragilité, d'un système peu accessible pour désolidariser les deux éléments, et de la couverture convexe du socle qui ne permet pas un stockage superposé ou pyramidal.

Il s'agit donc de concevoir un ensemble socle/balise capable de réunir le maximum d'avantages pour l'utilisateur résultant des conditions énumérées ci-avant, et c'est pourquoi l'invention consiste à adapter au cas des balises les caractéristiques de l'ensemble socle à béquilles intégrées et panneau flexible de signalisation temporaire routière et ses perfectionnements décrit dans la demande de brevet EP n° 0 767 276 A déposée le 18 septembre 1996 par le demandeur.

L'ensemble socle/panneau préférentiel décrit dans cette demande de brevet européen comporte d'une part un socle carré constitué par un plateau inférieur carré à section rectangulaire de 600 mm de côté et de 80 mm de hauteur surmonté d'un plateau plus court à section trapézoïdale isocèle d'une hauteur de 100 mm qui lui est solidaire et formant deux béquilles moulées dans sa masse, traversé sur toute sa hauteur par un fourreau transversal axial et vertical rainuré, et d'autre part un panneau flexible en matière plastique dont le pied qui lui est intégré est apte à être logé dans le fourreau du socle, le socle étant creux et muni partiellement d'une couverture.

L'application de ce système à l'ancrage des balises n'avait alors pas été traité spécialement par cette demande de brevet, puisque ces balises peuvent être adaptées au type de socle qui y est décrit.

Mais l'ancrage des balises ne nécessite pas l'utilisation d'un socle aussi perfectionné et surtout aussi lourd donc assez coûteux puisque son poids atteint 30 kg comme Certains modèles de socles actuellement commercialisés. Aussi, des adaptations, des simplifications et des innovations décrites et motivées ci-après peuvent être apportées au système à l'occasion de l'étude de l'ancrage des balises qui sont plus étroites donc moins lourdes et moins encombrantes que des panneaux de signalisation autoroutiers par exemple.

Selon l'invention, le système de pose et de dépose du pied de la balise sur son socle reste simple, rapide et efficace contre les déplacements d'air, et l'utilisation d'une balise flexible et réutilisable après un choc devient possible.

Diverses solutions sont proposées d'abord pour alléger le socle décrit dans la demande de brevet européen précitée du demandeur, appelé socle initial dans ce qui suit. Par rapport à ce socle initial, ces solutions sont les suivantes:
1°/ Réduction de la hauteur du socle par la suppression du plateau supérieur à section trapézoïdale, c'est-à-dire de sa couverture partielle, mais encadrement du plateau inférieur pour le rigidifier, réduction de l'épaisseur du plateau inférieur et réduction de sa largeur puisque la largeur d'une balise normalisée est de 250 mm.
2°/ Remplacement des angles droits du socle par des pans coupés, cette solution n'affectant pas sa stabilité.

Le socle initial modifié suivant la première solution d'allègement proposée ci-dessus se présente donc sous la forme d'un parallélépipède rectangle et les éléments suivants du socle initial sont maintenus:
- saillies d'extrêmité formant poignées de préhension avant et arrière du socle, avec entailles,
- fourreau transversal axial et vertical sans fond à premières et secondes rainures verticales sans fond formant le siège d'emboîtement du pied de la balise et de ses renforts éventuels,
- nervure axiale transversale
- rails supérieurs et inférieurs de calage,
- supports de batterie ou de piles électriques.

Le nouveau socle simplifié se présente selon l'invention sous la forme d'un cadre rectangulaire de hauteur uniforme constitué par deux bordures longitudinales et par deux bordures transversales avec une nervure axiale transversale de même'hauteur traversée dans le sens de sa longueur par un fourreau axial et vertical rainuré sans fond. Cette structure permet de rigidifier le socle qui est plat. Les bordures transversales forment dans leur partie centrale chacune une poignée de préhension à l'avant et à l'arrière du socle avec un évidement sous et contre ces poignées. Un cadre carré peut aussi être fabriqué si nécessaire.

Deux supports de batterie, mais sans rebord échancré, sont toujours placésde part et d'autre de la nervure axiale transversale mais dont le fond coïncide avec le niveau inférieur du socle, les poignées de préhension formant un rebord décalé des supports de batterie ou de piles.

Par rapport au socle initial, les bordures latérales et transversales du nouveau socle sont maintenant chanfreinées extérieurement en totalité ou partiellement pour des raisons de sécurité des véhicules franchissant accidentellement le socle, comme la plupart des socles commercialisés, ce qui permet aussi d'alléger le socle.

Les dimensions de la section droite du fourreau transversal axial et vertical rainuré sont légèrement supérieures aux dimensions du pied de la balise. En effet, un léger jeu est nécessaire pour pouvoir encastrer sans frictions le pied de la balise dans le fourreau du socle et l'en extraire facilement puisque la balise est solidarisée temporairement au socle par une tige métallique comme indiqué ci-après. Ce jeu, de l'ordre de 1 mm, permet aussi d'extraire, par simple soulèvement du socle, la base interchangeable du pied de la balise décrite ci-après, après sa rupture accidentelle.

Suivant la deuxième solution d'allègement, qui est proposée à titre de variante du socle, les quatre angles droits du socle sont remplacés par des pans coupés créés en réduisant la longueur des bordures transversales du socle par rapport à la largeur du socle mesurée au niveau de sa nervure axiale transversale et en inclinant ses bordures longitudinales soit à partir de leur axe transversal, soit à partir d'une autre origine telle que les côtés de la nervure axiale transversale, pour qu'elles obliquent vers l'intérieur du socle et qu'elles forment ou que leur direction forme un angle aigu avec les côtés de la neruvure axiale transversale ou avec leur direction pour aboutir aux extrêmités des bordures transversales raccourcies conférant au socle une forme sensiblement hexagonale ou octogonale.

Cette solution s'applique aussi à l'allègement du socle initial muni partiellement d'une couverture, combinée avec la réduction de ses dimensions pour être mieux adapté à l'ancrage d'une balise, et pouvant conduire à réduire aussi les dimensions des supports de batterie pour des raisons de solidité transversale du socle au niveau de sa nervure axiale transversale, ce qui n'est pas gênant parce qu'une seule pile est parfois suffisante et même inutile pour baliser des chantiers ouverts pour une seule journée ou situés sous un réseau d'éclairage public en site urbain.

Pour ce qui concerne les balises, celles-ci sont en majorité à double face ce qui ne permet pas d'y fixer à l'arrière un renfort axial sur toute leur hauteur comme pour un panneau de signalisation. Il existe aussi des balises à feux défilants qui nécessitent un renfort vertical. Aussi, la plaque allongée de renfort prévue dans la demande de brevet européen précitée du demandeur est remplacée par deux renforts latéraux en profilés en matière plastique flexible ou moulés avec la balise contre ses côtés verticaux, soit à partir du niveau supérieur du socle, soit aussi contre les côtés de la partie encastrable dans le fourreau du socle du pied de la balise. Pour complèter ce dispositif, une ou deux plaques de renfort peuvent être fixées contre le pied de la balise jusqu'à la limite inférieure du symbole, les dimensions de ces renforts correspondant aux dimensions des rainures du socle.

La forme verticale allongée des côtés de la balise ne permet guère le rétrécissement et l'évasement du pied au-des-dessus des talons de calage prévus pour les pieds des panneaux de signalisation temporaire. Aussi, dans le cas d'une balise, les talons de calage sont formés par les saillies des renforts latéraux limités au niveau supérieur du socle c'est-à-dire au niveau supérieur de la partie encastrable du pied dans le fourreau du socle, par rapport à la largeur normale de la balise.

Dans le cas où les renforts latéraux de la balise seraient prolongés à l'intérieur du fourreau du socle le long de la partie encastrable du pied de la balise, il est nécessaire de fixer ou de mouler un taquet de calage horizontal contre le pied de la balise, au niveau supérieur de la partie encastrable du pied de la balise dans le fourreau du socle correspondant au niveau supérieur du socle, ou de percer un trou dans le pied de la balise au même niveau pour y introduire une goupille, ce système permettant de caler la balise sur son socle et de délimiter la partie encastrable de son pied.

A défaut de renforts latéraux, la balise est élargie à partir du niveau supérieur du socle pour former un liseré le long des côtés du symbole. Autrement dit, il faut que la largeur totale de la balise et de la partie supérieure de son pied non encastrable dans le fourreau du socle soit supérieure à la largeur de la partie inférieure encastrable de son pied dont la hauteur correspond à la hauteur du socle. En cas de renforts latéraux encastrables, les extrêmités du fourreau du socle doivent être élargies.

Le pied de la balise comporte, comme le pied des panneaux de signalisation temporaire décrits dans la demande de brevet européen précitéedu demandeur, une ouverture à usage de poignée de suspension en forme de V dans sa partie encastrable dans le fourreau du socle. Cette ouverture permet de prévoir un système antivol des balises qui sont souvent dérobées, ou un autre système de solidarisation temporaire de l'ensemble socle/balise, notamment pour faciliter son déplacement par ripage une fois installé.

Il suffit de percer un orifice horizontal dans l'axe vertical transversal de la nervure axiale transversale du socle, dans toute l'épaisseur de ladite nervure et dans l'axe de l'ouverture de la poignée de suspension de la balise installée sur son socle, et d'y introduire une tige ronde métallique. Cette tige est munie à une extrêmité d'une butée d'arrêt qui peut prendrela forme d'un anneau ou d'une courbure à angle droit de la tige, et percée d'un trou à son autre extrêmité pour pouvoir y introduire l'anse d'un cadenas ou une goupille, ce trou pouvant être remplacé par un embout fileté avec écrou à oreilles. Il faut que la distance séparant la butée d'arrêt et le trou ou le filetage soit supérieure à l'épaisseur ou largeur de la nervure axiale transversale, et que le diamètre du trou à usage d'orifice de la tige métallique soit supérieur au diamètre de cette tige, cet orifice étant circulaire.

Pour éviter d'égarer la tige antivol ou de solidarisation lors des manipulations du socle, celle-ci est accrochée à à une chaîne elle-même accrochée au socle, de préférence à un support de batterie, ou est placée dans un clips ou pince élastique fixée au même endroit.

Enfin, pour remèdier au problème du remplacement de la balise rendue inutilisable par un impact provoqué par un véhicule ayant quitté sa trajectoire, la solution suivante est proposée en variante pour ce qui concerne la conception du pied de la balise.

En effet, des essais de rupture ont montré que celle-ci se produisait au niveau supérieur du socle, c'est-à-dire au niveau des talons de calage du pied de la balise ou du panneau, ou si la rupture ne se produisait pas, le pied était cintré à partir de ce niveau, sous l'effet du passage d'une roue de véhicule. En cas de cintrage ou pliage à angle droit du pied d'une balise en polycarbonate par exemple, la verticalité de la balise ne peut pas être complètement rétablie et la balise devient inutilisable comme une balise à pied cassé. Aussi, il suffit de concevoir une balise à pied partiellement interchangeable fabriqué dans un matériau peu onéreux, flexible, sécable ou cintrable à foid. La balise est ainsi récupérable après l'impact tandis que la partie inférieure de son pied est remplacée.

Cette partie inférieure du pied de la balise est fabriquée dans un matériau moins performant que le support du symbole donc plus économique, par exemple en bois contreplaqué, ou en polychlorure de vinyle (PVC) expansé rigide, dont le module d'élasticité à la flexion est faible. Après rupture, la partie encastrée et cassée du pied peut être facilement récupérée comme indiqué ci-avant puisque le fourreau du socle est sans fond.

Pour la réalisation du pied partiellement interchangeable, le pied intégré de la balise est coupé un peu au-dessus du niveau supérieur du socle et la partie inférieure est remplacée par un nouveau pied partiel en PVC par exemple, surmonté d'un profilé en forme de U dont les branches élargies sont aptes à servir de fourreau à la partie supérieure du pied de la balise. L'écartement des branches du fourreau en U est très légèrement supérieur à l'épaisseur de la balise et de son pied supérieur pour en faciliter l'introduction. Les deux éléments sont alors vissés ou boulonnés ensemble tout en restant démontables. On obtient donc deux fourreaux superposés: celui du socle et celui du pied, séparés par un élément flexible mais peu résistant à la flexion, à usage de fusible.

La longueur du profilé en forme de U est supérieure à la largeur de la partie encastrable du pied de la balise de façon à ménager au niveau supérieur du socle deux talons de calage, et à assurer une bonne stabilité à la balise. En général, la longueur du fourreau en U est égale ou supérieure à la largeur de la partie non encastrable dans le fourreau du socle du pied de la balise, les extrêmités du fourreau en U pouvant être ouvertes ou fermées.

Le nouveau pied encastrable est soit moulé avec son profilé en U, soit les deux branches du profilé sont fixées contre ce pied par collage ou par une liaison mécanique. Les extrêmités du fourreau en U ainsi créé doivent être élargies dans le cas où la balise à ancrer est renforcée latéralement jusqu'au fond de ce fourreau. On remarque que ce système peut remplacer le taquet de calage du pied de la balise décrit précédemment.

Toutes les adaptations, simplifications et innovations qui viennent d'être décrites sont transposables à l'ensemble socle et panneau de signalisation temporaire ayant fait l'objet de la demande de brevet européen précitée du demandeur, y compris dans le cas où les panneaux seraient supportés par un pied à côtés rectilignes et parallèles semblables aux côtés d'une balise.

Un ensemble socle/balise conçu conformément à l'invention présente donc des avantages: poids du socle réduit au maximum, nervure axiale transversale du socle permettant de solidariser temporairement l'ensemble socle/balise notament par un système antivol, pas de frictions du pied de la balise dans le fourreau du socle au moment de la pose et de la dépose de la balise, utilisation d'une balise flexible mais résistante en matière plastique, stockage des socles sans perte de place facilité par des rails de calage, balise réutilisable après un impact par un véhicule par remplacement partiel de son pied cassé ou plié.

L'invention est décrite ci-après à l'aide d'exemples et de références aux dessins joints, dans lesquels:
La figure 1 représente une vue en perspective d'un ensemble socle avec encadrement et balise installée.
La figure 2 représente une vue en perspective du même ensemble, mais avec un socle à encadrement à quatre pans coupés.
La figure 3 représente une vue en perspective d'un ensemble socle initial à quatre pans coupés et balise installée.
La figure 4 représente une coupe longitudinale verticale du socle avec encadrement à l'échelle de 1/5 faite au niveau de son axe transversal.
La figure 5 représente une vue en perspective d'une balise à pied partiellement interchangeable.

Selon la forme de réalisation préférentielle représentée par la figure 1 et par la figure 4 pour les partiescachées, le socle est constitué par un cadre de 600 x 400 mm, d'une épaisseur ou hauteur uniforme de 80 mm, formé par deux bordures longitudinales 1 d'une section de 80 x 75 mm chanfreinées extérieurement sur 25 mm au sommet à partir de leur mi-hauteur, et par deux bordures transversales (2) d'une section de 80 x 60 mm chanfreinées extérieurement sur 25 mm au sommet, formant dans leur partie centrale les poignées de préhension 3 du socle, avant et arrière de 150 x 55 x 45 mm. Ce cadre présente donc un vide intérieur de 480 x 250 mm.

Une nervure axiale transversale 4 est fixée dans ce vide dans l'axe transversal du cadre, d'une longueur de 250 mm, d'une largeur de 120 mm et d'une hauteur de 80 mm.

Un fourreau transversal axial etvertical 5 sans fond est ouvert dans l'axe longitudinal de la nervure axiale transversale 4 et présente une section droite de 250 x 7 mm pour une hauteur de 80 mm. Il comporte dans ses parois avant et arrière une première rainure centrale verticale non référencée, sans fond, d'une section droite de 100 x 6 mm, laquelle comporte une seconde rainure centrale verticale non référencée, sans fond, d'une section droite de 50 x 6 mm, ces rainures présentant aussi une hauteur de 80 mm. Leur ouverture est dessinée sur la figure 1 et elles sont visibles sur la figure 4. Le fourreau transversal axial et transversal 5, rainuré et sans fond, présente donc dans sa partie centrale une largeur de 7 + (6 x 2) + (6 x 2) = 31 mm, laissant ainsi un jeu de 1 mm pour une balise de 6 mm d'épaisseur avec quatre renforts axiaux de même épaisseur.

Comme pour le socle initial, deux rails supérieurs 6 et deux rails inférieurs 7 de calage sont moulés dans la masse dessus et dessous la nervure axiale transversale 4 du socle suivant la figure 4, mais ne sont pas dessinés sur les figures 1 et 2 pour ne pas surcharger les dessins. Les crampons du socle initial sont remplacés par des semelles non référencées, plus faciles à mouler.

La présence de la nervure axiale transversale 4 forme deux cadres de 250 x 180 mm de dimensions intérieures avec les deux bordures longitudinales 1 et les deux bordures transversales 2. Les deux cadres ainsi créés sont munis chacun d'un plancher de 250 x 130 x 20 mm à usage de support de batterie 8 fixé contre la nervure 4 et les deux bordures longitudinales 1 laissant libre un espace vide de 50 mm devant chaque poignée 3. Ces supports de batterie 8 sont fixés au niveau inférieur du socle.

La balise 9 est découpée avec son pied intégré 10 suivant un rectangle de 1200 x 250 mm dans une plaque de polycarbonate de 6 mm d'épaisseur, auto-extinguible, flexible et réputée incassable mais pliable sous un impact, transparente pour une meilleure compréhension des dessins, et renforcée par des renforts latéraux 11 en profilés en matière plastique flexible débordant de 25 mm pour former deux talons de calage 12 du pied 10 de la balise 9 à partir du niveau supérieur du socle.

La balise 9 étant mise en place, la partie inférieure de son pied 10 se trouve encastrée dans le fourreau transversal axial et vertical 5 de la nervure axiale transversale 4 du socle sur une hauteur de 80 mm et une largeur de 249 mm pour ménager un jeu latéral de 1 mm, alors que la balise 9 présente une largeur de 300 mm compte-tenu de ses renforts latéraux 11.

La partie encastrable du pied 10 de la balise 9 présente une ouverture 13 dessinée sur la figure 5, à usage de poignée de suspension en forme de V. Un orifice circulaire 14 de 12 mm de diamètre permettant le passage d'une tige métallique antivol ou de solidarisation 15 dessinée sur la figure 4, de 10 mm de diamètre, est ouvert dans l'épaisseur de 120 mm de la nervure axiale transversale 4 dans son axe vertical transversal et en face de l'ouverture 13 à usage de poignée de suspension de la balise 9, cette ouverture étant de 90 x 30 mm donc largement suffisante pour laisser passer la tige antivol ou de solidarisation 15.

La tige antivol 15 mesure 180 mm de longueur, est munie d'une butée d'arrêt 16 constituée par un anneau sur l'une de ses extrêmités, et est percée d'un trou de 6 mm de diamètre sur l'autre extrêmité pour laisser le passage d'une anse de cadenas 17; sa longueur utile mesurée entre sa butée d'arrêt 16 et son trou d'anse de cadenas 17 est de 150 mm. Une chaîne 18 attache l'anneau de la butée d'arrêt 16 de la tige antivol 15 à un support de batterie 8 auquel elle est fixée.

La figure 2 montre à titre de variante le socle tel qu'il vient d'être décrit mais dont les quatre angles droits ont été remplacés par quatre pans coupés formés par des bordures ou côtés obliques 19. A cet effet, la longueur des deux bordures transversales 2 a été ramenée de 400 à 300 mm sans modifier les dimensions des poignées de préhension 3 du socle, et les extrêmités des deux bordures longitudinales sont inclinées de 75 degrés par rapport au plan vertical des côtés adjacents de la nervure axiale transversale 4 du socle pour obliquer à partir de ces plans vers les extrêmités des bordures transversales 2 raccourcies du socle.

Afin de supprimer le risque de renversement transversal de l'ensemble socle/balise, une semelle étroite non référencée est moulée sous les extrémités de la nervure axiale transversale 4 du socle.

La figure 3 montre le même système de modification adapté au socle initial par la création de quatre pans coupés à la place des quatre angles droits du socle.

Ce socle initial a aussi été allègé en ramenant sa largeur de 600 à 450 mm mesurée au niveau de sa nervure axiale transversale 4, et sa hauteur de 180 à 90 mm. La longueur des poignées de préhension 3 a été ramenée de 160 à 150 mm pour une section de 50 x 30 mm, et la longueur de ses saillies d'extrêmité ou bordures transversales 2 ramenée 600 à 300 mm. La largeur de ces saillies d'extrêmité 2 reste fixée à 60 mm et leur épaisseur a été ramenée de 80 à 55 mm.

La largeur ou épaisseur de sa nervure axiale transversale 4 reste fixée à 120 mm pour permettre le stockage pyramidal du nouveau socle.

Ce socle est aussi adapté pour ancrer une balise 9 dont les renforts latéraux 11 sont prolongés le long de son pied intégré 10 jusque dans le fourreau transversal axial et vertical 5 dont la section droite est de 250 x 7 mm et la hauteur de 90 mm. Les rainures centrales verticales ont été supprimées mais par contre les extrêmités du fourreau 5 ont été élargies pour laisser passer les renforts latéraux 11 prolongés de la balise 9, et un taquet de calage 20 formé par un petit tasseau de 100 mm de longueur en matière plastique est fixé contre le pied de la balise 9 au niveau supérieur de la nervure axiale transversale 4 du socle.

La couverture inclinée 21 du socle est percée de lumières circulaires 22 d'évidements d'allègement. Les rails supérieurs de calage 6 sont dessinés et les supports de batterie 8 sont de dimensions réduites, leurs parois étant inclinées vers le milieu de la nervure axiale transversale 4 pour des raisons de solidité du socle comme indiqué précédemment.

La nervure axiale transversale 4 est percée d'un orifice circulaire transversal 14 pour laisser passer la tige antivol ou de solidarisation 15 non dessinée. Les côtés latéraux du socle sont chanfreinés et sont inclinés de 70 degrés par rapport au plan vertical de la nervure axiale transversale 4 pour former les côtés obliques 19 du socle qui est toujours muni d'encoches latérales de manutention 23, mais à mi-hauteur.

La figure 5 montre à titre de variante du pied 10 de la balise 9 le système de balise à pied partiellement interchangeable 24. Pour sa réalisation, le pied intégré 10 de la balise 9, ici sans renforts latéraux ou axiaux, d'une largeur de 300 mm y compris un liseré de 25 mm de chaque côté, est coupé en deux parties dans le sens de sa largeur de façon à obtenir une base interchangeable 24 du pied, dont la partie encastrable dans le fourreau transversal axial et vertical 5 du socle de 250 x 90 x 7 mm présente une section droite de 249 x 6 mm pour une hauteur de 90 mm, les deux liserés ayant été supprimés.

Deux talons de calage 12 de 25 mm résultent de la différence de largeur entre la base interchangeable 24 et la partie supérieure non encastrable du pied 10 de la balise 9, et un fourreau 25 en forme de profilé en U ouvert à ses extrêmités est moulé sur la base interchangeable 24 du pied de la balise de façon à obtenir un profilé de 300 mm de longueur, d'une section extérieure de 80 x 20 mm et un fourreau 25 de 25 x 6,5 mm de section intérieure pour que le niveau supérieur du fourreau 25 coïncide avec le niveau inférieur du symbole de la balise 9.

La partie supérieure du pied 10 de la balise 9 est encastrée dans le fourreau 25 et est maintenue dans ce fourreau à l'aide de boulons qui traversent les deux branches du fourreau et la partie supérieure du pied de la balise. Les boulons sont serrés à l'aide d'écrous à oreilles pour obtenir un montage et un démontage manuels du système.

La base interchangeable 24 du pied de la balise présente aussi une ouverture 13 à usage de poignée de suspension de la balise et cette base interchangeable 24 est moulée avec son fourreau 25 en PVC expansé rigide.

La fabrication de l'ensemble socle /balise intéresse à la fois l'industrie des matières plastiques et l'industrie des élastomères.

Les balises peuvent être fabriquées soit par injection d'une matière plastique thermodurcissable et plus précisément en polyester, et même en matériaux composites, soit par découpe au laser ou au jet d'eau de plaques extrudées en résines thermoplastiques et plus précisément de plaques de polycarbonate, de préférence de recyclage.

Quant aux socles, ils peuvent être fabriqués par moulage d'un aggloméré de particules de caoutchouc ou de matières plastiques de récupération liées par une colle à base de polyuréthanne ou par un élastomère, les particules de caoutchouc pouvant provenir notamment de pneumatiques et de câbles électriques ou de télécommunications déchiquetés.

## Revendications

1. Ensemble socle et balise routière flexible d'alignement du genre ensemble socle/panneau de signalisation temporaire,comportant d'une part un socle carré ou rectangulaire ou sensiblement hexagonal ou octogonal, moulé en matériaux caoutchouteux ou plastiques, muni de deux poignées de préhension (3), d'une nervure axiale transversale (4) traversée suivant son axe longitudinal par un fourreau transversal axial et vertical (5) rainuré ou non sans fond, de deux rails supérieurs de calage (6) moulés sur la nervure axiale transversale (4), de deux rails inférieurs de calage (7) moulés sous la même nervure axiale transversale, et d'un support de batterie (8) de chaque côté de sa nervure axiale transversale (4), et d'autre part une balise flexible (9) en matière plastique dont le pied intégré (10) est apte à être encastré dans le fourreau transversal axial et vertical (5) du socle pour y être ancré et est muni de deux talons de calage (12) et d'une ouverture (13) à usage de poignée de suspension de la balise (9), cet ensemble étant **caractérisé en ce que** le socle est plat et qu'il est constitué par un cadre carré ou rectangulaire ou sensiblement hexagonal ou octogonal formé par deux bordures longitudinales (1) à bords latéraux chanfreinés et par deux bordures transversale (2) à bords latéraux chanfreinés, **en ce qu'**un orifice circulaire (14) est ouvert pour traverser toute l'épaisseur de la nervure axiale transversale (4) du socle, **en ce qu'**une tige ronde métallique antivol ou de solidarisation (15) de l'ensemble est attachée au socle par une chaîne d'ancrage (18), **en ce que** les deux côtés latéraux et verticaux de la balise (9) sont renforcés chacun par un renfort latéral (11) et **en ce que** la base du pied (10) de la balise (9) est interchangeable et est munie d'un fourreau d'encastrement (25) d'une partie du pied (10) de la balise (9), ce dermier fourreau étant superposé au fourreau (5) du socle.

2. Ensemble socle et balise flexible suivant la revendication 1 **caractérisé en ce que** l'orifice circulaire (14) est ouvert horizontalement dans l'axe vertical transversal de la nervure axiale transversale (4) du socle en face de l'ouverture (13) à usage de poignée de suspension pratiquée dans le pied (10) de la balise (9) et **en ce que** son diamètre est supérieur au diamètre de la tige ronde métallique antivol ou de solidarisation (15) de la balise (9) sur son socle.

3. Ensemble socle et balise flexible suivant les revendications 1 et 2 **caractérisé en ce que** la tige ronde métallique antivol ou de solidarisation (15) de la balise (9) est munie à l'une de ses extrêmités d'une butée d'arrêt (16), **en ce que** l'autre extrêmité de la tige (15) est soit percée d'un trou pour le passage d'une goupille ou de l'anse d'un cadenas (17), soit filetée pour le vissage d'un écrou à oreilles, et **en ce que** la longueur utile de la tige (15) est supérieure à l'épaisseur ou largeur de la nervure axiale transversale (4) du socle.

4. Ensemble socle et balise flexible suivant la revendication 1 **caractérisé en ce que** les renforts latéraux (11) de la balise (9) sont constitués soit par deux profilés flexibles en matière plastique, soit par moulage avec la balise, et **en ce que** le renforcement est assuré soit sur toute la hauteur de la balise (9) et de son pied (10), soit à partir du niveau supérieur du socle.

5. Ensemble socle et balise flexible suivant la revendication 1 **caractérisé en ce que** la largeur de la balise (9) éventuellement renforcée latéralement, et de la partie supérieure de son pied (10) non encastrable dans le fourreau transversal axial et vertical (5) de la nervure axiale transversale (4) du socle, est supérieure à la largeur de la partie inférieure de son pied (10) encastrable dans le fourreau (5) et **en ce que** cette partie encastrable du pied (10) est délimitée par un taquet de calage (20) fixé ou moulé horizontalement contre le pied (10) de la balise (9).

6. Ensemble socle et balise flexible suivant la revendication 1 **caractérisé en ce que** la base interchangeable (24) du pied (10) de la balise (9) est fabriquée en matériau flexible, sécable ou pouvant être cintré à froid.

7. Ensemble socle et balise flexible suivant les revendications 1 et 6 **caractérisé en ce que** la base interchangeable (24) du pied (10) de la balise (9) est surmontée d'un fourreau (25) en forme de profilé en U, fermé ou non à ses extrêmités, et **en ce que** l'écartement des deux branches allongées du fourreau (25) est très légèrement supérieur à l'épaisseur du pied (10) de la balise (9).

8. Ensemble socle et balise flexible suivant les revendications 1 et 7 **caractérisé en ce que** la partie supérieure du pied (10) de la balise (9) est encastrée dans le fourreau (25) en forme de profilé U de la base interchangeable (24) du pied (10) de la balise (9) et **en ce qu'**elle est fixée d'une façon amovible dans ce fourreau (25) à l'aide de vis ou de boulons et écrous.

9. Ensemble socle et balise flexible suivant les revendications 1 et 7 **caractérisé en ce que** la longueur du fourreau (25) en forme de profilé en U est égale ou supérieure à la largeur de la partie non encastrable du pied (10) de la balise (9) dans le fourreau transversal axial et vertical (5) de la nervure axiale transversale (4) du socle et **en ce que** ses extrêmités et celles du fourreau (5) sont élargies.

10. Ensemble socle et balise flexible suivant la revendication I **caractérisé en ce que** la longueur des deux bordures transversales (2) du socle est inférieure à la largeur du socle mesurée au niveau de sa nervure axiale transversale (4) et **en ce que** les côtés des bordures obliques (19) ou leur direction forment vers l'intérieur du socle un angle aigu avec les côtés de la nervure axiale transversale (4) ou leur direction pour aboutir aux extrémités des bordures transversales (2).

## Claims

1. Flexible alignment road marker and base unit of the temporary signalling panel/base unit type comprising firstly a square or rectangular or approximately hexagonal or octagonal base moulded in rubber or plastic materials and provided with two grasping handles (3), a transversal axial rib (4) traversed along its longitudinal axis by an axial and vertical transversal sheath (5), possibly grooved without any bottom, two upper adjusting rails (6) moulded on the axial transversal rib (4), two lower adjusting rails (7) moulded under the same axial transversal rib, and a battery support (8) on each side of its axial transversal rib (4), and secondly a flexible plastic marker(9) whose integrated foot (10) is able to be embedded in the axial transversal sheath (5) of the base so as to be anchored there and is provided with two adjusting heels (12) and an opening (13) to be used as a handle for hanging the marker (9), thus unit being **characterised in that** the base is flat and constituted by a square or rectangular or approximately hexagonal or octagonal frame formed by two . longitudinal borders (1) with chamfered lateral edges and by two transversal borders (2) with lateral chamfered edges; **in that** a circular orifice (14) is open for traversing the entire thickness of the axial transversal rib (4) of the base ; **in that** an anti-theft metallic round rod or joining rod (15) of the unit is attached to the base by an anchoring chain (18) ; **in that** the two lateral and vertical sides of the marker (9) are each reinforced by a lateral reinforcement (11) and **in that** the base of the foot (10) of the marker (9) is interchangeable and is provided with a sheath (25) for embedding a portion of the foot (10) of the marker (9), this embedding sheath being superimposed on the sheath (5) of the base.

2. Flexible marker and base unit according to claim 1, **characterised in that** the circular orifice (14) is horizontally open in the transversal vertical axis of the axial transversal rib (4) of the base opposite the suspension handle opening (13) made in the foot (10) of the marker (9) and **in that** its diameter is larger than the diameter of the anti-theft metal round rod or joining rod (15) of the marker (9) on its base.

3. Flexible marker and base unit according to claims 1 and 2, **characterised in that** the anti-theft metal rod or joining rod (15) of the marker (9) is provided at one of its extremities with a crash stop (16) ; **in that** the other extremity of the rod (15) is either pierced with a hole allowing the passage of a pin or shackle of a padlock (17) or threaded for screwing a fly nut, and **in that** the effective length of the rod (15) is larger than the thickness or width of the axial transversal rib (4) of the base.

4. Flexible marker and base unit according to claim 1, **characterised in that** the lateral reinforcements (11) of the marker (9) are constituted by either two flexible plastic sections or by moulding with the marker, and **in that** reinforcement is provided either over the entire height of the marker (9) and its foot (10) or from the upper level of the base.

5. Flexible marker and base unit according to claim 1, **characterised in that** the width of the marker (9), possibly laterally reinforced, and the upper portion of its foot (10), not able to be embedded in the axial and vertical transversal sheath (5) of the axial transversal rib (4) of the base, is larger than the width of the lower portion of its foot (10) able to be embedded in the sheath (5), and **in that** this embeddable portion of the foot (10) is delimited by an adjusting catch (20) fixed or moulded horizontally against the foot (10) of the marker (9).

6. Flexible marker and base unit according to claim 1, **characterised in that** the interchangeable base (24) of the foot (10) of the marker (9) is made of a flexible material able to be dried or cold-bent.

7. Flexible marker and base unit according to claims 1 and 6, **characterised in that** the interchangeable base (24) of the foot (10) of the marker (9) is topped by a sheath (25) with a U-shaped section, possibly closed at its extremities, and **in that** the spacing of the two elongated branches of the sheath (25) is slightly larger than the thickness of the foot (10) of the marker (9).

8. Flexible marker and base unit according to claims 1. and 7, **characterised in that** the upper portion of the foot (10) of the marker (9) is embedded in the sheath (25) with the U-shaped section of the interchangeable base (24) of the foot (10) of the marker (9), and **in that** it is fixed so as to be able to move inside this sheath (25) with the aid of screws, bolts or nuts.

9. Flexible marker and base unit according to claims 1 and 7, **characterised in that** the length of the sheath (25) with a U-shaped profile is equal to or greater than the width of the non-embeddable portion of the foot (10) of the marker (9) in the axial transversal sheath (5) of the axial transversal rib (4) of the base, and **in that** its extremities and those of the sheath (5) are widened.

10. Flexible marker and base unit according to claim 1, **characterised in that** the length of the two transversal borders (2) of the base is smaller than the width of the base measured at the level of its axial transversal rib (4), and **in that** the sides of the oblique borders (19) or their direction form towards the inside the base an acute angle with the sides of the axial transversal rib (4) or their direction so as to end at the extremities of the transversal borders (2).

## Patentansprüche

1. Flexibler Aufbau aus Sockel und Sicherheitskegel für Fahrbahnen vom Typ temporärer Sockel / Hinweisschild mit einerseits einem quadratischen oder rechteckigen oder deutlich sechseckigen oder achteckigen, aus gummihaltigem oder Plastikmaterial geformtem, mit zwei Greifergriffen (3), einer gemäß ihrer Längsachse von einer transversalen axialen und vertikalen (5) gerillten oder nicht gerillten bodenlosen Scheide durchquerten axialen transversalen Rippe, auf der axialen transversalen Rippe (4) geformten zwei oberen Verkeilungsschienen (6), zwei unter derselben axialen transversalen Rippe geformten unteren Verkeilungen (7) und einem Batterieträger (8) auf jeder Seite der axialen transversalen Rippe (4) versehenen Sockel und andererseits ein flexibler Sicherheitskegel (9) aus Plastikmaterial, dessen integrierter Fuß (10) zum Einfügen des Sockels in die transversale axiale und vertikale Scheide (5) geeignet ist, um dort verankert zu werden und mit zwei Verkeilungsabsätzen (12) und mit einer Öffnung (13) zur Nutzung des Aufhängungsgriffs des Sicherheitskegels (9) versehen ist, wobei dieser Aufbau **dadurch gekennzeichnet ist, dass** der Sockel flach ist und dass er durch einen quadratischen oder rechteckigen oder deutlich sechseckigen oder achteckigen, durch zwei Längsränder (1) mit abgefasten Seitenrändern und durch zwei transversale Ränder (2) mit abgefasten Seitenrändern gebildeten Rahmen gebildet wird, dass eine kreisförmige Öffnung (14) offen ist, um die gesamte Stärke der axialen transversalen Rippe (4) des Sockels zu durchqueren, dass ein runder Metallstift zur Diebstahlsicherung oder zur festen Befestigung (15) des Aufbaus am Sockel durch eine Verankerungskette (18) befestigt ist, dass die beiden lateralen und vertikalen Seiten des Sicherheitskegels (9) jeder durch eine laterale Verstärkung (11) verstärkt sind und dass die Basis des Fußes (10) des Sicherheitskegels (9) austauschbar ist und mit einer Einführscheide (25) eines Teils des Fußes (10) des Sicherheitskegels (9) versehen ist, wobei diese Scheide über der Scheide (5) des Sockels überlagert ist.

2. Flexibler Aufbau aus Sockel und Sicherheitskegel gemäß Anspruch 1, **dadurch gekennzeichnet, dass** die kreisförmige Öffnung (14) horizontal in der vertikalen transversalen Achse der axialen transversalen Rippe (4) des Sockels gegenüber, der Öffnung (13) zur Nutzung des in den Fuß (10) des Sicherheitskegels (9) praktizierten Aufhängungsgriffs offen ist und dass sein Durchmesser größer ist als der Durchmesser des runden Metallstifts zur Diebstahlsicherung oder festen Befestigung (15) des Sicherheitskegels (9) auf seinem Sockel.

3. Flexibler Aufbau aus Sockel und Sicherheitskegel gemäß Anspruch 1 und 2, **dadurch gekennzeichnet, dass** der runde Metallstift zur Diebstahlsicherung oder festen Befestigung (15) des Sicherheitskegels (9) an einem seiner Enden mit einem Anfahrstopp (16) versehen ist, dass das andere Ende des Stifts (15) entweder mit einem Loch für den Durchgang eines großen Stifts oder des Bügels eines Vorhängeschlosses (17) durchbohrt ist, oder für das Verschrauben einer Flügelmutter gewindegeschraubt ist, und dass die Nutzlänge des Stiftes (15) größer ist als die Stärke oder Breite der axialen transversalen Rippe (4) des Sockels.

4. Flexibler Aufbau aus Sockel und Sicherheitskegel gemäß Anspruch 1, **dadurch gekennzeichnet, dass** die lateralen Verstärkungen (11) des Sicherheitskegels (9) entweder durch zwei flexible Profile aus Plastikmaterial oder durch Formen mit dem Sicherheitskegel gebildet werden, und dass die Verstärkung entweder auf der gesamten Höhe des Sicherheitskegels (9) und seines Fußes (10) oder ausgehend vom oberen Niveau des Sockels gewährleistet wird.

5. Flexibler Aufbau aus Sockel und Sicherheitskegel gemäß Anspruch 1, **dadurch gekennzeichnet, dass** die Breite des eventuell lateral verstärkten Sicherheitskegels (9) und des nicht in die transversale axiale und vertikale Scheide (5) der axialen transversalen Rippe (4) des Sockels nicht einführbaren oberen Teils seines Fußes (10) größer ist als die Breite des unteren Teils seines in die Scheide (5) einführbaren Fußes (10) und dass dieser einführbare Teil des Fußes (10) durch einen horizontal gegen den Fuß (10) des Sicherheitskegels (9) befestigten. oder geformten Verkeilungsstopper (20) begrenzt ist.

6. Flexibler Aufbau aus Sockel und Sicherheitskegel gemäß Anspruch 1, **dadurch gekennzeichnet, dass** die austauschbare Basis (24) des Fußes (10) des Sicherheitskegels (9) aus flexiblem, teilbarem oder kalt krümmbarem Material hergestellt ist.

7. Flexibler Aufbau aus Sockel und Sicherheitskegel gemäß Anspruch 1 und 6, **dadurch gekennzeichnet, dass** die austauschbare Basis (24) des Fußes (10) des Sicherheitskegels (9) um eine Scheide (25) in an seinen Enden geschlossener oder nicht geschlossener U-förmiger Profilform erhöht ist und dass der Abstand der beiden verlängerten Zweige der Scheide (25) sehr viel größer ist als die Stärke des Fußes (10) des Sicherheitskegels (9).

8. Flexibler Aufbau aus Sockel und Sicherheitskegel gemäß Anspruch 1 bis 7, **dadurch gekennzeichnet, dass** der obere Teil des Fußes (10) des Sicherheitskegels (9) in die Scheide (25) in U-förmiger Profilform der austauschbaren Basis (24) des Fußes (10) des Sicherheitskegels (9) eingefügt ist und dass er abnehmbar in dieser Scheide (25) mithilfe von Schrauben oder Bolzen oder Muttern befestigt ist.

9. Flexibler Aufbau aus Sockel und Sicherheitskegel gemäß Anspruch 1 und 7, **dadurch gekennzeichnet, dass** die Länge der Scheide (25) in U-förmiger Profilform gleich oder größer ist als die Breite des nicht in die transversale axiale und vertikale Scheide (25) der axialen transversalen Rippe (4) des Sockels einführbaren Teils des Fußes (10) des Sicherheitskegels (9) und dass seine Enden und die der Scheide (5) erweitert sind.

10. Flexibler Aufbau aus Sockel und Sicherheitskegel gemäß Anspruch 1, **dadurch gekennzeichnet, dass** die Länge der beiden transversalen Ränder (2) des Sockels geringer ist als die Breite des auf der Höhe seiner axialen transversalen Rippe (4) gemessenen Sockels und dass die Seiten der schrägen Ränder (19) oder ihre Richtung zur Innenseite des Sockels einen spitzen Winkel mit den Seiten der axialen transversalen Rippe (4) oder ihrer Richtung bilden, um an den Enden der transversalen Ränder (2) anzukommen.
